# EUROPÄISCHE PATENTSCHRIFT

(11) **EP 1 183 417 B1**
(45) Veröffentlichungstag und Bekanntmachung des Hinweises auf die Patenterteilung: **15.09.2004**
(21) Anmeldenummer: 00931206.7
(22) Anmeldetag: 12.05.2000
(51) Int. Cl.: D06F 43/02, B08B 7/00, D06F 37/30

(54) **REINIGUNGSVORRICHTUNG UND VERFAHREN ZUM REINIGEN MIT VERFLÜSSIGTEN UND/ODER ÜBERKRITISCHEN GASEN**
CLEANING DEVICE AND METHOD FOR CLEANING, USING LIQUID AND/OR SUPERCRITICAL GASES
DISPOSITIF DE NETTOYAGE ET PROCEDE DE NETTOYAGE AVEC DES GAZ LIQUEFIES OU SURCRITIQUES

(30) Priorität: 12.05.1999 DE 19922195
(43) Veröffentlichungstag der Anmeldung: 06.03.2002
(73) Patentinhaber: Linde AG, 65189 Wiesbaden (DE)
(72) Erfinder: WANDKE, Ernst, D-82538 Geretsried (DE); STRIGL, Reinhard, D-80995 München (DE)
(74) Vertreter: Gellner, Bernd, Dr.
(86) Internationale Anmeldenummer: PCT/EP2000/004315
(87) Internationale Veröffentlichungsnummer: WO 2000/070140

(56) Entgegenhaltungen:
- WO-A-00/63483
- WO-A-94/01613
- WO-A-97/33031
- WO-A-99/49122
- US-A- 3 650 129
- US-A- 4 136 537
- US-A- 5 669 251

## Beschreibung

Die Erfindung betrifft eine Reinigungsvorrichtung umfassend einen Druckbehälter, wenigstens einen darin angeordneten Reinigungsbehälter, in dem die Reinigung durchgeführt wird, und Mittel zum Versorgen der Reinigungsvorrichtung mit einem Reinigungsfluid, wobei der oder die Reinigungsbehälter zu dem Druckbehälter bewegbar angeordnet sind, wobei innerhalb des Druckbehälters Mittel zum Bewegen des Reinigungsbehälters vorgesehen sind, und mit Hilfe dieser Mittel der oder die Reinigungsbehälter zu dem Druckbehälter in Dreh- und/oder Translationsbewegung bewegbar angeordnet ist oder sind.

Die Erfindung betrifft ferner eine Vorrichtung zum Reinigen von Substraten mittels verflüssigter und/oder überkritischer Gase als Reinigungsfluid in wenigstens einem innerhalb eines Druckbehälters angeordneten Reingungsbehälters, wobei der oder die Reinigungsbehälter gegenüber dem Druckbehälter während der Reinigung zumindest zeitweise bewegt wird oder werden, wobei mit Hilfe von innerhalb des Druckbehälters angeordneten Mitteln zum Bewegen des Reinigungsbehälters oder der Reinigungsbehälter ohne den Druckbehälter durchstoßende, bewegte Achsen und/oder ohne magnetische Kupplung des Reinigungsbehälters der oder die Reinigungsbehälter bezüglich des Druckbehälters in einer Dreh- und/oder Translationsbewegung bewegt wird oder werden.

Gattungsgemäße Reinigungsvorrichtungen, die beispielsweise für Reinigungsprozesse mit flüssigem oder überkritischem Kohlendioxid, aber auch mit beliebigen anderen Stoffen bzw. Komponenten als Reinigungsfluid dienen, sind im Regelfall für Betriebsdrücke von über 60 bar ausgelegt Um das Reinigungsergebnis zu verbessern, ist es erforderlich, dass eine Relativbewegung zwischen dem Reinigungsgut und dem Reinigungsfluid erzeugt wird. Diese Relativbewegung kann dadurch erzeugt werden, dass mittels entsprechender Düsensysteme ein Bewegen des Reinigungsgutes in einer Reinigungstrommel erfolgt, ohne dass diese Reinigungstrommel selbst bewegt wird.

Bekannt ist ferner, die Reinigungstrommel selbst in eine Drehbewegung zu versetzen, um so durch ein Herabfallen des Reinigungsgutes das Reinigungsergebnis positiv zu beeinflussen. Die Drehbewegung der Reinigungstrommel kann hierbei auch mit wechselnder Drehrichtung und/oder Drehgeschwindigkeit ausgeführt werden.

Ist die Reinigungsanlage bzw. der Reinigungsbehälter für Reinigungsprozesse, die unter einem hohen Druck stattfinden, gedacht, so wird die im Druckrezipienten bzw. Reinigungsdruckbehälter befindliche Reinigungstrommel über eine den Rezipienten durchstoßende Achse bzw. Welle angetrieben, wie dies beispielsweise in der DE-A 42 30 485 offenbart ist. Dies erfordert jedoch aufwendige Dichtungs- bzw. Stopfbuchsensysteme, da der Antriebsmotor außerhalb des Druckbehälters angeordnet ist.

Neuere Erkenntnisse haben gezeigt, dass sich die Reinigungsleistung, insbesondere von Kohlendioxid bei höheren Betriebsdrücken verbessern läßt; hierbei werden Betriebsdrücke von mehr als 200 bar angedacht. Jedoch wird eine Abdichtung der Wellendurchführung mit steigendem Druck problematischer und energieintensiver. Aufgrund der für diese hohen Drücke erforderlichen Dicke der Rezipientenwand läßt sich eine berührungslose Übertragung mittels einer Magnetkupplung nicht realisieren.

Ein Antrieb mittels Drehbewegung über eine mit einem Antriebsmotor magnetisch gekuppelte Reinigungstrommel ist beispielsweise aus der WO-A 94/01613 im Zusammenhang mit der Reinigung von Substraten mittels verflüssigter und/oder überkritischer Gase als Reinigungsfluid bekannt

Aber auch unabhängig von der Wahl des Drucks bei der Reinigung im Reinigungsbehälter können sich Nachteile bei einem Antrieb der Reinigungstrommel durch magnetische Kupplung dadurch ergeben, dass das Magnetfeld die Reinigung beeinflußt, beispielsweise durch in dem Reinigungsfluid befindliche Verunreinigungen, welche sich aufgrund des Magnetsfeldes in bestimmten Bereichen des Reinigungsbehälters konzentrieren können.

Die WO 99/49122 A, die unter Art 54(3) EPü fällt, Offenbart eine Reinigungsvorrichtung mit einem Druckbehälter, wenigstens einen darin angeordneten Reinigungsbehälter, in dem die Reinigung durchgeführt wird, und Mitteln zum Versorgen der Reinigungsvorrichtung mit einem Reinigungsfluid, wobei der oder die Reinigungsbehälter zu dem Druckbehälter bewegbar angeordnet sind, wobei innerhalb des Druckbehälters Mittel zum Bewegen des Reinigungsbehälters vorgesehen sind und mit Hilfe dieser Mittel der oder die Reinigungsbehälter zu dem Druckbehälter in Dreh- und/oder Translationsbewegung bewegbar angeordnet ist oder sind, dass die Mittel zum Bewegen des Reinigungsbehälters einen Hydraulikmotor umfassen.

Der vorliegenden Erfindung liegt daher die Aufgabe zugrunde, eine Vorrichtung einfügen der eingangs genannten aufzuzeigen, welche die genannten Nachteile vermeiden und eine verbesserte Reinigunganlage zur Reinigung bei unterschiedlichen

Drücken zur Verfügung stellen. Dabei soll insbesondere auf den Druckbehälter durchstoßende bewegte Achsen bzw. Wellen für den Antrieb des Reinigungsbehälters verzichtet und eine Alternative zum Erzeugen der Bewegung des Reingungsbehälters mittels magnetischer Kupplung angegeben werden.

Diese Aufgabe wird erfindungsgemäß gemäß der Vorrichtung nach Anspruch 1 gelöst.

Die Erfindung basiert auf der Idee, einerseits aufgrund der beschriebenen Nachteile keine magnetische Kupplung des Reinigungsbehälters an Antriebsmittel zu verwenden und andererseits innerhalb des Druckbehälters die Bewegungsmittel zum Bewegen des Reinigungsbehälters anzuordnen und auf diese Weise zu erreichen, dass aufwendig abzudichtenden, den Druckbehälter durchstoßende, bewegte Achsen (Drehachsen) vermieden werden. Hierzu sind die Antriebsmittel innerhalb des Druckbehälters und dabei innerhalb und/oder bevorzugt außerhalb des Reinigungsbehälters angeordnet

Die Mittel zum Bewegen des Reinigungsbehälters umfassen Elektromotoren.

Bei der Erfindung ergeben sich dadurch gegebenfalls lediglich nicht bewegte Durchführungen in Form von elektrischen Leitungen bei einem Elektromotor als Antriebsmittel für den Reinigungsbehälter.

Ausgestaltungen und Weiterbildungen der Erfindung sind in den abhängigen Ansprüchen aufgeführt. Weitere Abwandlungen ergeben sich darüber hinaus für den Fachmann ohne weiteres aufgrund seiner Kenntnisse.

Der Reinigungsbehälter kann beispielsweise als Reinigungstrommel oder Reinigungskorb ausgebildet sein.

In Weiterbildung der Erfindung kann die wenigstens eine Versorgungsleitung zum Befüllen mit Reinigungsfluid und/oder zum Entleeren vor dem Bewegen des Reinigungsbehälters abgekoppelt oder beim Bewegen des Reinigungsbehälters aufgewickelt werden.

Im Gegensatz zu dem bekannten Stand der Technik mit Erzeugen der Bewegung des Reinigungsbehälters mittels magnetischer Kupplung kann dadurch auf die bisher erforderlichen Drehdurchführungen für den Reinigungsbehälter durch den Druckbehälter verzichtet werden. Erfindungsgemäß wird nunmehr der innerhalb des Druckbehälters angeordnete Reinigungsbehälter bewegt, vorzugsweise gedreht Dadurch kommt es zu einer Relativbewegung zwischen Reinigungsgut (Substrat) und Reinigungsfluid, was die gewünschte Verbesserung der Reinigungswirkung zur Folge hat.

Als erfindungsgemäße Reinigungsfluide sind insbesondere alle bekannten verflüssigbaren Gase verwendbar, beispielsweise Kohlendioxid, Distickstoffmonoxid, Schwefelhexafluorid oder Kohlenwasserstoffe, wie Methan, Ethan, Propan, Ethen, Propen etc., sowie halogenierte Kohlenwasserstoffe wie Trifluormethan und Mischungen der genannten Stoffe.

Kohlendioxid hat sich im Rahmen der Erfindung als besonders geeignetes Fluid erwiesen, da es besondere Vorteile aufweist. Kohlendioxid ist nicht brennbar oder explosiv, Kohlendioxid steht in großen Mengen als Nebenprodukt industrieller Verfahren kostengünstig zur Verfügung, Kohlendioxid ist im Vergleich zu anderen Lösungsmitteln wenig umweltbelastend und Kohlendioxid verhält sich chemisch inert. Außerdem kommen die thermodynamischen Eigenschaften von Kohlendioxid der Anwendung als Reinigungsmittel entgegen.

Bevorzugt erfolgt die Reinigung mit verflüssigtem (unterkritischem) Kohlendioxid. Dies gilt insbesondere für die Reinigung von Textilien, Teppiche und dergleichen.

Im Rahmen der Erfindung kann die Reingung bei allen geeigneten Temperaturen erfolgen.

Erfindungsgemäß wird bei einem Druck unterhalb von 100 bar, vorzugsweise zwischen 25 und 80 bar, besonders bevorzugt bei einem Druck zwischen 30 und 70 bar gereinigt.

Vorteilhafterweise wird die Reinigung bei einer Temperatur zwischen -20 und +40 °C, vorzugsweise bei einer Temperatur zwischen -15 und +25 °C, besonders bevorzugt bei einer Temperatur zwischen 0 und +15 °C durchgeführt.

Gute Reinigungsergebnise konnten mit verflüssigtem Kohlendioxid beispielsweise bei einem Druck zwischen 25 und 75 bar und einer Temperatur zwischen -15 und +25 °C, insbesondere bei einem Druck zwischen 40 und 50 bar und einer Temperatur zwischen +5 und +10 °C erzielt werden.

Besondere Vorteile im Hinblick auf den Verbrauch des Reinigungsfluids und damit die Wirtschaftlichkeit der Reinigung ergeben sich dadurch, dass das verflüssigte Gas zumindest teilweise im Kreislauf geführt wird. Entsprechende Mittel können in der Reinigungsanlage vorhanden sein.

In einer günstigen Ausgestaltung der erfindungsgemäßen Reinigung werden dem Reinigungsfluid Reinigungsverstärker wie chemische Lösungsmittel zugegeben. Chemische Lösungsmittel wie beispielsweise Tenside, HCl, Alkohole, wasserfreie Seifen etc. erhöhen das Lösungsvermögen des als Reinigungsfluid eingesetzten verflüssigten Gases.

Auch die Zugabe von mechanische Scheuermitteln wie Plastikgranulat, Stahlschrot oder Schlackensand ist denkbar, um zusätzlich einen mechanischen Abtrag der Oberflächenschichten der zu lösenden Substanz zu bewirken.

Die Erfindung sowie einzelne Ausgestaltungen dazu sollen anhand des in der Figur dargestellten Ausführungsbeispieles näher erläutert werden.

Hierzu zeigt die
- Figur:: eine erfindungsgemäße Reinigungsvorrichtung.

Die in der Figur gezeigte erfindungsgemäße Reinigungsvorrichtung umfasst einen Behälter bzw. Druckbehälter 1 - im folgenden nurmehr als Druckbehälter bezeichnet - sowie einen darin angeordneten, in Dreh- und/oder Translationsbewegung bewegbar ausgebildeten Reinigungsbehätter 2. In diesen wird das zu reinigende Gut (Substrat) eingebracht. Bei dem zu reinigenden Gut kann es sich sowohl um Schüttgüter, Textilien, Teppiche oder dergleichen als auch um industrieteile wie Werkstücke, Maschinenbauteile, Montagegruppen etc. handeln.

Das Befüllen und Entleeren der erfindungsgemäßen Reinigungsvorrichtung erfolgt über wenigstens eine in der Figur nicht dargestellte Zugangsöffnung, die für unter Druck ablaufende Reinigungsprozesse mit einer entsprechenden Dichtung zu versehen ist

Das Reinigungsfluid wird der erfindungsgemäßen Reinigungsvorrichtung über eine in der Figur nicht dargestellte Zuführ- bzw. Versorgungsleitung zugeführt. Es stammt beispielsweise aus einem Speicher- und/oder Vorlagebehälter. Diese Zuführleitung kann, gemäß einer vorteilhaften Ausgestaltung der erfindungsgemäßen Reinigungsvorrichtung, eine Kupplung, insbesondere eine Schnellschlußkupplung aufweisen. Vor dem Beginn des Reinigungsprozesses und dem dabei zumindest zeitweise erfolgenden Bewegen des Reinigungsbehälters 2 wird über die Zuführleitung die gewünschte Menge an Reinigungsfluid zugeführt. Anschließend wird beispielsweise die Zuführleitung abgekoppelt.

Gemäß einer vorteilhaften Ausgestaltung der erfindungsgemäßen Reinigungsvorrichtung weist die Zuführleitung eine Aufwickelvorrichtung auf. Ein derartiger Aufwickelmechanismus ermöglicht es, dass der Reinigungsbehälter 2 eine bestimmte Anzahl von Umdrehungen - diese ist durch die Leitungslänge begrenzt - nach jeder Richtung ausführen kann, ohne dass die Zuführleitung abgekuppelt werden muss. Mittels dieser Ausgestaltung der Erfindung ist es möglich, die Relativbewegung zwischen dem Reinigungsgut und dem Reinigungsfluid auch während des Befüllens und Entleerens der erfindungsgemäßen Reinigungsvorrichtung aufrechtzuerhalten.

Der Reinigungsbehälter 2 liegt - umfangsmäßig - mit zwei Rollen 4 und 4' auf entsprechenden Rollenbahnen 3 und 3' auf. Diese Rollenbahnen können nun mittels einer Antriebsvorrichtung, bewegt bzw. angetrieben werden, woraus eine Drehbewegung des Reinigungsbehälters 2 resultiert.

Der Antrieb des Reinigungsbehälters 2 erfolgt mittels eines Elektromotores, der auf die Rollenbahnen 3 und 3' wirkt. Sofern es sich bei dem Reinigungsfluid um ein elektrisch nichtleitendes Medium handelt, ist eine vollständige Druckkoppelung des Elektromotores nicht erforderlich.

In der Figur nicht dargestellt sind zusätzlich oder alternativ wirkende Vorrichtungen, die beispielsweise eine Bewegung des Reinigungsbehälters 2 in axiaier Richtung ermöglichen.

Im Falle der in der Figur dargestellten Ausführungsform der erfindungsgemäßen Reinigungsvorrichtung können durch eine immer wieder erfolgende Umkehrung der Drehrichtung des Reinigungsbehälters 2 verschiedenste Pendelbewegungen bei unterschiedlichen Geschwindigkeiten realisiert werden.

Gemäß einer weiteren vorteilhaften Ausgestaltung der erfindungsgemäßen Reinigungsvorrichtung kann der Reinigungsbehälter 2 Einbauten aufweisen, welche die Bewegung des Reinigungsgutes beeinflussen. Mittels derartiger Einbauten kann insbesondere eine Verwirbelung des Reinigungsfluids erreicht werden, wodurch dessen Reinigungswirkung verstärkt wird.

Besonders vorteilhaft ist es, wenn der Reinigungsbehälter 2 aus dem Druckbehälter 1 entnehmbar ausgebildet ist. Dadurch wird insbesondere bei industriellen Anwendungen der erfindungsgemäßen Reinigungsvorrichtung ein zügiges Entleeren und Neubefüllen ermöglicht.

Die möglichen Bewegungsarten des Reinigungsbehälters 2 können dadurch vervielfacht werden, dass eine Lagerung des Reinigungsbehälters 2 auf Kurvenscheiben und/oder mittels entsprechender, beispielsweise hydraulisch betriebener Hebelmechanismen erfolgt. Mittels derartiger Ausgestaltungen werden, wie auch bei der Überlagerung von Quer- und/oder Längsbewegungen, dreidimensionale Bewegungsabläufe des Reinigungsbehälters 2 und damit auch des Reinigungsgutes möglich.

Der Druckbehälter 1 ist vorzugsweise zylinder-, tonnen- oder kugelförmig gestaltet. Insbesondere die beiden zuletzt genannten Möglichkeiten sind als besonders spannungsgünstig anzusehen und gestatten minimale Wandstärken für den Behälter bzw. Rezipienten.

Die in der Figur in Kombination gezeigten Ausgestaltungen der Erfindung bzw. der Reinigungsvorrichtung können auch lediglich einzeln vorliegen. Dies trifft insbesondere für die gezeigten Mittel zum Bewegen des Reinigungsbehälters (Antriebsmittel) zu.

Die erfindungsgemäße Reinigungsvorrichtung erlaubt die Realisierung von Reinigungsprozessen mit unterschiedlichsten, unter Druck stehenden Reinigungsfluiden, wie beispielsweise mit flüssigem oder überkritischem Kohlendioxid, wobei sich der erforderliche technische Aufwand in Grenzen hält. Eine zielgerichtete und optimierte Bewegung des Reinigungsgutes kann nunmehr ohne eine Drehdurchführung realisiert werden. Zudem wird aufgrund des Fehlens der verlustreichen Drehdurchführung der für die Drehbewegung erforderliche Energieaufwand verringert

## Patentansprüche

1. Reinigungsvorrichtung mit einem Druckbehälter (1), wenigstens einen darin angeordneten Reinigungsbehälter (2), in dem die Reinigung durchgeführt wird, und Mitteln zum Versorgen der Reinigungsvorrichtung mit einem Reinigungsfluid, wobei der oder die Reinigungsbehälter (2) zu dem Druckbehälter (1) bewegbar angeordnet sind, wobei innerhalb des Druckbehälters (1) Mittel (5, 8, 9, 13) zum Bewegen des Reinigungsbehälters (2) vorgesehen sind und mit Hilfe dieser Mittel (5, 8) der oder die Reinigungsbehälter (2) zu dem Druckbehälter (1) in Dreh- und/oder Translationsbewegung bewegbar angeordnet ist oder sind, wobei die Mittel zum Bewegen des Reinigungsbehälters einen Elektromotor umfassen und der Reinigungsbehälter (2) mit seinem Umfang auf wenigstens einer innerhalb des Druckbehälters (1) angeordneten Rollenbahn (3, 3') aufliegt.

2. Reinigungsvorrichtung nach Anspruch 1, **dadurch gekennzeichnet, daß** die Mittel (5, 8, 9, 13) zum Bewegen des Reinigungsbehälters (2) als eine wenigstens eine der Rollenbahnen (3, 3') in eine Drehbewegung versetzende Antriebsvorrichtung (5) ausgebildet sind

3. Reinigungsvorrichtung nach einem der Ansprüche 1 oder 2, **dadurch gekennzeichnet, daß** der Reinigungsbehälters (2) vorzugsweise über seinem Umfang angeordnet wenigstens einen Zahnkranz (9) aufweist, der mit einer Antriebsvorrichtung (5) gekoppelt ist

4. Reinigungsvorrichtung nach einem der Ansprüche 1 bis 4, **dadurch gekennzeichnet, daß** der Reinigungsbehälter (2) vorzugsweise über seinem Umfang angeordnet wenigstens ein Flügelrad (13) aufweist, das mit einer Antriebsvorrichtung, wie beispielsweise wenigstens eine auf das Flügelrad (13) gerichtete Düse, gekoppelt ist.

5. Reinigungsvorrichtung nach einem der Ansprüche 1 bis 5, **dadurch gekennzeichnet, daß** die Mittel zum Versorgen der Reinigungsvorrichtung mit einem Reinigungsfluid als eine Zuführleitung ausgebildet sind.

6. Reinigungsvorrichtung nach Anspruch 5, **dadurch gekennzeichnet, daß** in der Zuführleitung eine Kupplung, vorzugsweise eine Schnellschlußkupplung, angeordnet ist.

7. Reinigungsvorrichtung nach Anspruch 5 oder 6, **dadurch gekennzeichnet, daß** eine Aufwickelvorrichtung für die Zuführleitung vorgesehen ist.

8. Reinigungsvorrichtung nach einem der Ansprüche 1 bis 7, **dadurch gekennzeichnet, daß** der Reinigungsbehälter (2) Einbauten, die die Bewegung des Reinigungsgutes beeinflussen, aufweist.

9. Reinigungsvorrichtung nach einem der Ansprüche 1 bis 8, **dadurch gekennzeichnet, daß** der Reinigungsbehälter (2) aus dem Druckbehälter (1) entnehmbar ausgebildet ist.

## Claims

1. Cleaning device having a pressure vessel (1), at least one cleaning vessel (2) which is arranged therein and in which the cleaning is carried out, and means for supplying the cleaning device with a cleaning fluid, the cleaning vessel(s) (2) being arranged movably with respect to the pressure vessel (1), means (5, 8, 9, 13) for moving the cleaning vessel (2) being provided inside the pressure vessel (1), with the aid of which means (5, 8) the cleaning vessel(s) (2) is/are arranged movably in rotation and/or translation with respect to the pressure vessel (1), the means for moving the cleaning vessel comprising an electric motor, and the periphery of the cleaning vessel (2) resting on at least one roller track (3, 3') arranged inside the pressure vessel (1).

2. Cleaning device according to Claim 1, **characterized in that** the means (5, 8, 9, 13) for moving the cleaning vessel (2) are designed as a drive device (5) which sets at least one of the roller tracks (3, 3') in rotary motion.

3. Cleaning device according to either of Claims 1 or 2, **characterized in that** the cleaning vessel (2) preferably has at least one toothed ring (9), which is coupled to a drive device (5), arranged over its periphery.

4. Cleaning device according to any of Claims 1 to 3, **characterized in that** the cleaning vessel (2) preferably has at least one vaned wheel (13), which is coupled to a drive device, such as for example at least one nozzle directed onto the vaned wheel (13), arranged over its periphery.

5. Cleaning device according to any of Claims 1 to 4, **characterized in that** the means for supplying the cleaning device with a cleaning fluid are formed as a feed line.

6. Cleaning device according to Claim 5, **characterized in that** a coupling, preferably a quick-fit coupling, is arranged in the feed line.

7. Cleaning device according to Claim 5 or 6, **characterized in that** there is a device for winding up the feed line.

8. Cleaning device according to one of Claims 1 to 7, **characterized in that** the cleaning vessel (2) has internal fittings which influence the movement of the material being cleaned.

9. Cleaning device according to one of Claims 1 to 8, **characterized in that** the cleaning vessel (2) is designed such that it can be removed from the pressure vessel (1).

## Revendications

1. Dispositif de nettoyage comprenant un récipient sous pression (1), au moins un récipient de nettoyage (2) disposé à l'intérieur de celui-ci, dans lequel est effectué le nettoyage, et des moyens pour approvisionner le dispositif de nettoyage avec un liquide de nettoyage, le ou les récipients de nettoyage (2) étant disposés de manière à être mobiles par rapport au récipient sous pression (1), des moyens (5, 8, 9, 13) de déplacement du récipient de nettoyage (2) étant prévus à l'intérieur du récipient sous pression (1) et le ou les récipients de nettoyage (2) étant disposés à l'aide de ces moyens (5, 8) de manière à pouvoir exercer un mouvement rotatif et/ou de translation par rapport au récipient sous pression (1), les moyens comprenant un moteur électrique pour déplacer le récipient de nettoyage et le récipient de nettoyage (2) reposant avec son pourtour sur au moins un convoyeur à rouleaux (3, 3') disposé à l'intérieur du récipient sous pression (1).

2. Dispositif de nettoyage selon la revendication 1, **caractérisé en ce que** les moyens (5, 8, 9, 13) destinés à déplacer le récipient de nettoyage (2) sont réalisés sous la forme d'un dispositif d'entraînement (5) qui met en rotation au moins l'un des convoyeurs à rouleaux (3, 3').

3. Dispositif de nettoyage selon l'une des revendications 1 ou 2, **caractérisé en ce que** le récipient de nettoyage (2) présente au moins une couronne dentée (9), de préférence disposée sur son pourtour, laquelle est accouplée avec le dispositif d'entraînement (5).

4. Dispositif de nettoyage selon l'une des revendications 1 à 4, **caractérisé en ce que** le récipient de nettoyage (2) présente au moins une roue à ailettes (13), de préférence disposée sur son pourtour, laquelle est accouplée avec un dispositif d'entraînement, par exemple au moins une buse dirigée sur la roue à ailettes (13).

5. Dispositif de nettoyage selon l'une des revendications 1 à 5, **caractérisé en ce que** les moyens d'approvisionnement du dispositif de nettoyage avec un liquide de nettoyage sont réalisés sous la forme d'une conduite d'arrivée.

6. Dispositif de nettoyage selon la revendication 5, **caractérisé en ce que** dans la conduite d'arrivée est disposé un coupleur, de préférence un coupleur à fermeture rapide.

7. Dispositif de nettoyage selon la revendication 5 ou 6, **caractérisé en ce qu'**il est prévu un dispositif d'enroulement pour la conduite d'arrivée.

8. Dispositif de nettoyage selon l'une des revendications 1 à 7, **caractérisé en ce que** le récipient de nettoyage (2) présente des éléments encastrés qui influencent le mouvement du produit de nettoyage.

9. Dispositif de nettoyage selon l'une des revendications 1 à 8, **caractérisé en ce que** le récipient de nettoyage (2) est configuré de manière à pouvoir être sorti du récipient sous pression (1).
